# EUROPÄISCHE PATENTSCHRIFT

(11) **EP 1 952 012 B1**
(45) Veröffentlichungstag und Bekanntmachung des Hinweises auf die Patenterteilung: **01.07.2009**
(21) Anmeldenummer: 06818660.0
(22) Anmeldetag: 20.11.2006
(51) Int. Cl.: F02M 47/02, F02M 63/00

(54) **EINSPRITZINJEKTOR**
INJECTOR
INJECTEUR

(30) Priorität: 23.11.2005 DE 102005056133
(43) Veröffentlichungstag der Anmeldung: 06.08.2008
(73) Patentinhaber: L'ORANGE GMBH, D-70435 Stuttgart (DE)
(72) Erfinder: KOCH, Hans-Joachim, 72293 Glatten (DE); KURZENDÖRFER, Lars, 71254 Ditzingen (DE); SCHEIBE, Wolfgang, 71642 Ludwigsburg-Poppenweiler (DE)
(86) Internationale Anmeldenummer: PCT/EP2006/011093
(87) Internationale Veröffentlichungsnummer: WO 2007/059906

(56) Entgegenhaltungen:
- EP-A- 0 641 931
- EP-A1- 1 485 609
- EP-A2- 0 385 397
- EP-A2- 1 312 792
- DE-A1- 4 122 346
- DE-A1- 10 147 830
- GB-A- 2 284 236
- JP-A- 7 332 200

## Beschreibung

Dokument GB 2 284 236 A offenbart einen Einspritzinjektor mit zweigeteiltem Druckraum und dazwischen liegenden Schließventil.

Die Erfindung ist durch einen Einspritzinjektor gemäß dem Anspruch 1 gekennzeichnet, der im Hinblick auf einen kostengünstigen und konstruktiv verhältnismäßig einfachen Aufbau konzipiert ist und trotz dieser Ausgestaltung nur verhältnismäßig kleine Druckschwingungsamplituden aufweist und auch höhere Schaltgeschwindigkeiten mit der Möglichkeit von Mehrfacheinspritzungen ebenso eröffnet wie ein Arbeiten mit höheren Einspritzdrücken.

Im Sinne dieser Zielsetzung ist in den Einspritzinjektor ein Druckspeicher integriert, über den der über die Düsennadel gesteuerte Zulauf zu den Einspritzöffnungen erfolgt, und zwar über ein in den Druckspeicher integriertes Mengenbegrenzungsventil, dessen Sperrkolben bevorzugt zusätzlich als Führungselement für die gegebenenfalls hohle Steuerstange dient, die vom Steuerraum des Steuerventils ausgehend sich durch den Druckspeicher erstreckend gegen die Düsennadel abstützt. Der Kolben des Mengenbegrenzungsventils ist somit für verschiedene Funktionen genutzt und bietet zudem die Möglichkeit für eine Einspritzratenverlaufsformung.

Im Sinne dieser letztgenannten Funktion erweist sich für den Sperrkolben eine Ausgestaltung als zweckmäßig, die in Abhängigkeit von den Stellbewegungen des Sperrkolbens den Übertrittsquerschnitt zwischen den durch den Sperrkolben getrenn- ten Druckspeicherteilen beeinflusst und dadurch auch den Einspritzverlauf.

Konstruktiv lässt sich dies einfach beispielsweise dadurch realisieren, dass der Durchmesser des Sperrkolbens größer ist als der Durchmesser eines stirnseitigen Kolbenansatzes, der in einen Abschnitt des steuerraumseitigen Druckspeicherteiles eingreift und in Abhängigkeit von der Eingriffstiefe entsprechende Überströmquerschnitte freigibt. Weiter bedarf es bei der erfindungsgemäßen Lösung keiner konstruktiv aufwändigen Maßnahmen zur Festlegung der zulässigen, über den Sperrkolben durchlaufenden Kraftstoffmenge; vielmehr lässt sich dies durch eine gezielte Festlegung der Leckagen, so der Spiele zwischen Sperrkolben und aufnehmender Bohrung sowie des etwaigen Spieles zwischen Steuerstange und Sperrkolben erreichen. Im Rahmen der Erfindung können dem Sperrkolben aber auch Bohrungen, insbesondere Drosselbohrungen zugeordnet sein, über die der Durchlauf erfolgt.

Ferner kann das Mengenbegrenzungsventil die Funktion eines sperrenden Sicherheitsventiles übernehmen, das - außerhalb des Arbeitsbetriebes der Brennkraftmaschine - einen Zulauf von Kraftstoff auf den mit dem Injektor verbundenen Zylinder der Brennkraftmaschine auch dann verhindert, wenn über die Düsennadel die zugehörige Einspritzöffnungen nicht völlig verschlossen sind. Hierzu wird vorgesehen, dass der Sperrkolben in seiner federbelasteten Ausgangslage den Übertrittsquerschnitt zwischen den Druckspeicherteilen dichtend absperrt, solange ein als Schwellwert festgelegter Arbeitsdruck nicht überschritten und der Sperrkolben entgegen der Federkraft in eine Öffnungslage für den Übertrittsquerschnitt verstellt wird.

Schon die Integration des Druckspeichers in den Einspritzinjektor wirkt sich günstig auf den Abbau von Druckschwingungen aus, wie sie durch die Einspritzung ausgelöst werden. Die Integration des Mengenbegrenzungsventils in den Druckspeicher mit entsprechender Verschieblichkeit des Sperrkolbens macht sich insoweit weiter vorteilhaft bemerkbar, wobei der Sperrkolben auch in der Funktion eines Dämpfungskolbens arbeitet. Aus der Reduktion der Druckschwingungen, die auch geringere Druckspitzen zur Folge hat, ergibt sich die Möglichkeit der Erhöhung des Systemdruckes und höherer Einspritzdrücke.

Zudem wird durch Verringerung der Druckschwingungen die Möglichkeit für höhere Schaltgeschwindigkeiten sowie auch für gezielt getaktete Einspritzverläufe geschaffen, wobei erfindungsgemäß das Steuerventil in einer Weise ausgestaltet ist, die höhere Schaltgeschwindigkeiten ermöglicht, und zwar unter Ausnutzung hydrostatischer wie auch hydrodynamischer Effekte, durch die sich auch eine Dämpfung der Steuerkolbenbewegung in der Annäherung eine jeweilige Anschlagfläche als Bestandteil einer Dichtgrenze ergibt. In Verbindung mit einer solchen Ausgestaltung lassen sich auch die Vorteile von Piezostellgliedern als Aktuatoren voll nutzen, da entsprechend der hohen Schaltgeschwindigkeit beim Beaufschlagen des Steuerkolbens durch den Aktuator auch eine entsprechend schnelle Rückstellbewegung für den Steuerkolben erreicht werden kann, wobei im Rahmen der Erfindung aber auch Magnetsteller als Aktuatoren einsetzbar sind.

Weitere Einzelheiten und Merkmale der Erfindung ergeben sich aus den Ansprüchen. Ferner wird die Erfindung nachfolgend mit weiteren Details anhand der Zeichnungen erläutert. Es zeigen:
- Fig. 1 und 2: einen Einspritzinjektor, aus Darstellungsgründen aufgeteilt auf einen oberen Teil (Fig. 1) und einen unteren Teil (Fig. 2),
- Fig. 3: einen Ausschnitt III aus Fig. 4 in vergrößerter Darstellung, der den Steuerkolben des Steuerventiles im Bereich seines Pilzkopfes zeigt und die Größe der dichtenden Durchmesser zum Durchmesser der Führungsbohrung des Steuerkolbens veranschaulicht,
- Fig. 4: eine Ausschnittsvergrößerung IV in Fig. 1, insbesondere zur Verdeutlichung der konstruktiven Ausbildung des Pilzkolbens im Hinblick auf die Unterstützung von Stellbewegungen durch Überströmungseffekte, und
- Fig. 5: zur Verbesserung der Übersicht über den Aufbau eines Einspritzinjektors eine Gesamtdarstellung desselben, in einer gegenüber der Ausgestaltung gemäß Fig. 1 und 2 etwas abgewandelten Bauform.

Die Fig. 1 und 2 zeigen, ergänzend aneinander gelegt, einen Einspritzinjektor 1 gemäß der Erfindung in seiner Gesamtheit. Brennraumseitig - bezogen auf eine nicht dargestellte Brennkraftmaschine, in deren Zylinderkopf der Einspritzinjektor 1 auf den Brennraum einspritzend eingebaut ist - läuft der Einspritzinjektor 1 in einem Düsenkörper 2 aus, auf den ein konisches Übergangsteil 4 und eine Zwischenplatte 5 folgen, die über eine Spannmutter 3 gegen ein Injektorgehäuse 6 verspannt sind. Im Injektorgehäuse 6 ist zentral, und gegen den Düsenkörper 2 offen, ein Druckspeicher 7 vorgesehen, der am zum Düsenkörper 2 gegenüberliegenden Ende über ein Abschlussstück 8 verschlossen ist, auf das ein Steuerventil 9 und diesem nachgeordnet ein Aktuator 10 folgen.

Der Druckspeicher 7 ist zentral von einer Steuerstange 11, die mit Vorteil auch hohl ausgebildet sein kann, durchsetzt, die in einer Bohrung des Abschlussstückes 8 geführt auf einen Steuerraum 12 ausläuft, der anschließend an das Abschlussstück 8 von einer Platte 13 überdeckt ist, auf die das Gehäuse 14 des Steuerventiles 9 folgt, das seinerseits von einer Abdeckplatte 15 überdeckt ist, die vom Betätigungsstempel 16 des Aktuators 10 durchsetzt ist, der als Piezo- oder Magnetsteller ausgebildet sein kann, und der bevorzugt, wie dargestellt, als Piezosteller ausgebildet ist. Über den Betätigungsstempel 16 ist der im Gehäuse 14 des Steuerventiles 9 geführte Steuerkolben 17 zu beaufschlagen, der in Richtung auf den Aktuator 10 über eine Feder 18 abgestützt ist und der entgegen der Kraft der Feder 18 über den Betätigungsstempel 16 bei Bestromung des Aktuators 10 verstellbar ist.

Nimmt der Steuerkolben 17, entsprechend der Belastung durch die Feder 18, seine dichtende, obere Anschlaglage ein, so ist der Druckspeicher 7 über die Kanäle 19 und 20 mit dem Steuerraum 12 verbunden, und entsprechend der damit gegebenen Druckbeaufschlagung des Steuerraumes 12 die Steuerstange 11 in Richtung auf den Düsenkörper 2 belastet. Ist der Steuerkolben 17 durch Bestromung des Aktuators 10 entgegen der Kraft der Feder 18 und entgegen hydraulischen Kräften in seine untere Abdichtlage verschoben, so ist die Verbindung des Steuerraumes 10 zum Druckspeicher 7 abgesteuert und der Steuerraum 12 ist über den Kanal 20 und weitere Kanäle 21, 22 (siehe Fig. 4) an die Niederdruckseite angeschlossen, wobei die Verbindung zur Niederdruckseite durch den Pfeil 23 symbolisiert ist.

Der Druckspeicher 7 steht mit einer Hochdruckquelle, beispielsweise einem Speicherrohr (common rail), über einen Kanal 24 in Verbindung, der auf den Druckspeicher 7 ausmündet.

Der Druckspeicher 7 ist bei der erfindungsgemäßen Lösung in einen steuerventilseitigen Druckspeicherteil 25 und einen düsenseitigen Druckspeicherteil 26 unterteilt, wobei der hochdruckseitige Anschlusskanal 24 auf den steuerventilseitigen Druckspeicherteil 25 ausmündet und die beiden Druckspeicherteile 25, 26 über ein Mengenbegrenzungsventil 28 gegeneinander abgegrenzt sind. Das Mengenbegrenzungsventil 28 ist auf den Kraftstoffdurchsatz beim Betrieb der Brennkraftmaschine mit maximaler Einspritzmenge ausgelegt und steuert die Verbindung zwischen den Druckspeicherteilen 25 und 26 ab, wenn ein oberhalb der vorgenannten Durchsatzmenge liegender Schwellwert überschritten wird.

Auf seine unterhalb dieses Schwellwertes liegende Ausgangslage ist der Sperrkolben 29 des Mengenbegrenzungsventiles 28 über eine Stützfeder 30 belastet. Diese Stützfeder 30 ist gegen die zum Injektorgehäuse 6 lagefeste Stützplatte 5 abgestützt und im dargestellten Ausführungsbeispiel von einer Anschlaghülse 31 in ihrem zur Stützplatte 5 benachbarten Bereich umschlossen, wobei die Anschlaghülse 31 bei gegen die Kraft der Stützfeder 30 verschobenem Sperrkolben 29 dessen Verschiebeweg begrenzt und bei Anlage des Sperrkolbens 29 an der Anschlaghülse 31 die Durchlaufverbindung vom Druckspeicher 7 in Richtung auf den Düsenkörper 2 unterbrochen ist.

Auf der Stützplatte 5 ist eine weitere Feder 32 abgestützt, die in Gegenrichtung zur Stützfeder 30 arbeitet und die Steuerstange 11 beaufschlagt, die ihrerseits gegen den Schaft 33 einer Düsennadel 34 abgestützt ist, die in einer Düsennadelbohrung 35 des Düsenkörpers 2 geführt ist und in ihrer dargestellten Schließlage zum Düsenkörper 2 im Endbereich der Düsennadelbohrung 35 liegende Einspritzöffnungen 36 absteuert. Die Düsennadel 34 ist in ihrer Schließlage ergänzend zur Beaufschlagung über die Feder 32 durch das hydraulische Übergewicht der Steuerstange 11 belastet sowie im Bereich ihres Schaftes 33 von einer Anschlaghülse 37 umgriffen, über die eine lagefeste Verbindung der Düsennadel 34 zur Steuerstange 11 dadurch hergestellt ist, dass die Steuerstange 11 in die Anschlaghülse 37 hineinragt und passend in dieser gehalten ist, wobei die Passung derart gewählt ist, dass einerseits eine dichtende Verbindung zwischen Anschlaghülse 37 und Steuerstange 11 sowie zum Düsennadelschaft 33 erreicht ist, andererseits aber - zur Montage - die Steuerstange 11 vom Schaft 33 der Düsennadel 34 getrennt werden kann. Über die Anschlaghülse 37 wird der Hub der Düsennadel 34 in Öffnungsrichtung begrenzt, wobei die Anschlaghülse 37 in ihrer wegbegrenzenden Anschlaglage am Übergangsteil 4 abgestützt ist.

Ausgehend vom Mengenbegrenzungsventil 28 steht der düsenseitige Druckspeicherteil 26 in offener Verbindung zur Düsennadelbohrung 35, wie aus Fig. 2 ersichtlich, wobei die Düsennadel 34 in ihrem Führungsbereich zur Düsennadelbohrung 35 einen Durchfluss ermöglichenden, insbesondere mehreckigen, zum Beispiel dreieckförmigen Querschnitt, aufweist, so dass auch in diesem Führungsbereich ein freier Zulauf des Kraftstoffes zum Sitzbereich der Düsennadel 34 gegeben ist, die druckabhängig in die über die Anschlaghülse 37 wegbegrenzte Öffnungslage verstellbar ist, wenn die Steuerstange 11 seitens des Steuerraumes 12 nicht druckbeaufschlagt ist und der Steuerraum 12 durch Bestromen des Aktuators 10 und Verstellung des Steuerkolbens 17 entgegen der Kraft der Feder 18 über die Kanäle 20, 21 und 22 an die Niederdruckseite angeschlossen ist.

Geführt ist die sich über einen Großteil der Länge des Einspritzinjektors 1 erstreckende, und somit lange Steuerstange 11 im Bereich ihres auf den Steuerraum 12 auslaufenden Endes im zum Gehäuse 14 dichtend und zentrierend festgelegten Abschlussstück 8 sowie gegenüberliegend durch ihre lagefeste Verbindung über die Anschlaghülse 37 an der Düsennadel 34, so dass die nur wenige Millimeter dicke Steuerstange 11, die gegebenenfalls auch hohl ausgebildet sein kann, sowohl im Hinblick auf Schwingungen wie auch Verformungen kritisch ist.

Das Schwingungsverhalten des Einspritzinjektors 1 im Hinblick auf Druckschwingungen wird durch den in den Einspritzinjektor 1 integrierten, internen Druckspeicher 7 verbessert, wobei der Druckspeicher 7 erfindungsgemäß in vorteilhafter Weise auch die Integration des Mengenbegrenzungsventiles 28 ermöglicht, durch das der Druckspeicher 7 in seine beiden Druckspeicherteile 25, 26 unterteilt wird und das mit seinem Sperrkolben 29 bevorzugt eine Gleitführung für die Steuerstange 11 bildet.

Der Sperrkolben 29 ist bezüglich seiner Führungstoleranzen zum Injektorgehäuse 6, sowie auch gegebenenfalls zur Steuerstange 11 so ausgebildet, dass im Zeitraum zwischen aufeinander folgenden Einspritzungen eine Kraftstoffmenge vom steuerventilseitigen Druckspeicherteil 25 auf den düsenseitigen Druckspeicherteil 26 übertreten kann, die der jeweiligen regulären Einspritzmenge im Wesentlichen entspricht und unterhalb eines vorgegebenen Schwellwertes liegt. Entsprechend ergibt sich eine Verlagerung des Sperrkolbens 29 in der Einspritzphase entgegen der Abstützung über die Stützfeder 30. Gezeigt ist die Ausbildung des Sperrkolbens 29 auf seiner von der Stützfeder 30 abgelegenen Seite mit einem stirnseitigen Kolbenansatz 38, der in einen zum Durchmesser des Sperrkolbens 29 im Durchmesser reduzierten Bereich 39 des Druckspeichers 7 hineinragt. Der stirnseitige Kolbenansatz 38 bietet die Möglichkeit der Einspritzratenverlaufsformung dadurch, dass im Überdeckungsbereich des Kolbenansatzes 38 zum Bereich 39 des Druckspeichers 7 durch engere Passung, durch abgestufte Umfangskonturen oder dergleichen die Überströmverhältnisse vom Druckspeicherteil 25 auf den Druckspeicherteil 26 bei Verschiebung des Sperrkolbens 29 entgegen der Kraft der Stützfeder 30 wegabhängig variiert werden. Um die diesbezüglichen Einflussmöglichkeiten zu erweitern und weiter auch in der Sperrlage des Sperrkolbens 29 die Leckageverbindung zwischen dem Sperrkolben 29 und der Steuerstange 11 weitgehend zu unterbrechen, kann es zweckmäßig sein, den Sperrkolben 29 anstelle, oder ergänzend zum Kolbenansatz 38 mit einem flexiblen, insbesondere druckabhängig einschnürbaren Kragen 64 zu versehen.

Um für das Steuerventil 9 mit möglichst geringen Betätigungskräften auszukommen, gleichzeitig aber möglichst hohe Schaltgeschwindigkeiten zu erreichen, ist der Steuerkolben 17, wie die Fig. 3 und 4 zeigen, als Pilzkolben ausgebildet, das heißt mit einem sich kegelförmig erweiterndem Kopfteil 40, das über den Durchmesser 41 des Schaftes 42 auskragt. Dem kegelförmigen Kopfteil 40 entspricht seitens des Gehäuses 14 eine konische Aufnahme 43, und das Kopfteil 40 weist einerseits in Richtung auf den Aktuator 10 einen durch eine Dichtkante bestimmten dichtenden Durchmesser 44 gegen die überdeckende Abdeckplatte 15 und andererseits einen durch eine weitere Dichtkante bestimmten dichtenden Durchmesser 45 gegen das Gehäuse 14 im Bereich der konischen Aufnahme 43 aus. Die dichtenden Durchmesser 44 und 45 sind jeweils größer als der Durchmesser 41 des Schaftes 42, so dass sich in Richtung auf die jeweilige dichtende Anlage druckabhängig eine Stützkraft ergibt. Im Rahmen der Erfindung erweist es sich dabei als zweckmäßig, wenn die dichtenden Durchmesser 44 und 45 zwischen dem Kopfteil 40 und der Abdeckplatte 15 bzw. der gehäuseseitigen, konischen Aufnahme 43 vertauscht zur gezeigten Anordnung liegen, um die seitens des Aktuators 10 aufzubringenden Betätigungskräfte zu reduzieren.

Beim Umschaltvorgang mit Verlagerung des Steuerkolbens 17 aus seiner unteren, die Hochdruckverbindung zum Steuerraum 12 sperrenden Lage in die diese Hochdruckverbindung freigebende Lage, also bei Einspritzende durch Schließen der Einspritzöffnungen 36 über die Düsennadel 34, ergibt sich kurzzeitig eine Kurzschlussverbindung vom Druckspeicher 7 zur Niederdruckseite (Pfeil 23) mit entsprechender Umströmung des pilzförmigen Kopfteiles 40, das jeweils auf den dichtenden Durchmesser 43 bzw. 44 zulaufende, gegeneinander geneigte und in einer Dichtkante zusammenlaufende Flanken 46, 47; 48, 49 aufweist. Die Flanken 46, 47 schneiden sich im dichtenden Durchmesser 44, die Flanken 48, 49 im dichtenden Durchmesser 45. Die jeweils anströmseitige Flanke 46 bzw. 48 grenzt zur jeweiligen Gegenfläche 50, 51 auf den dichtenden Durchmesser 44 bzw. 45 zulaufend in Abhängigkeit von der Stellung des Steuerkolbens 17 einen sich verjüngenden Durchströmspalt ab, und in Abhängigkeit von der Spalthöhe ergeben sich - bezogen auf den Druck im ruhenden Medium - Druckabweichungen, entsprechend der Durchflussgeschwindigkeit in Richtung einer Unterdruckbildung.

Dies wird bei der erfindungsgemäßen und gezeigten Lösung genutzt, um den Steuerkolben 17 bei Verlagerung in Richtung auf seine Anlage in dem oberen, dichtenden Durchmesser 44 unterstützend zu beaufschlagen; ergänzend zur Kraft der Feder 18 ergibt sich somit ein hydrodynamischer Unterstützungseffekt.

Im Sinne dieser Funktion sind die ringförmigen Flanken 48, 49 beiderseits des unteren, dichtenden Durchmessers 44 schmal und zur Gegenfläche 51 am Aufnahmekonus 43 nur flach geneigt, und es wird eine breitere äußere Flanke 46 zur Gegenfläche 50 angestrebt.

Hierdurch ergeben sich Kräfte in Verstellrichtung; aus dem Ausführungsbeispiel wird aber auch deutlich, dass auf hydrodynamischer Basis weitreichende Beeinflussungsmöglichkeiten gegeben sind, um über eine entsprechende Abstimmung die Stellbewegung des Steuerkolbens 17 zu beeinflussen, und insbesondere eine Hängenbleiben des Steuerkolbens 17 zu vermeiden.

Da sich ergänzend zur über die Feder 18 aufgebrachten Stellkraft hydrodynamische Stellkräfte ergeben, wird ein schnellerer Druckaufbau erreicht, so dass der Stellkolben 17 der Aufwärtsbewegung des Betätigungsstempels 16 ohne Verzug folgen kann, und dies ohne härtere Auslegung der Feder 18, die beim Umschalten des Steuerventiles 9 eine höhere Stellkraft des Aktuators 10 bedingen würde.

Die erfindungsgemäße Lösung führt somit zu einem im Aufbau verhältnismäßig einfachen Einspritzinjektor, bei dem sich insbesondere durch die Integration eines Druckspeichers in den Injektor nur geringe Druckschwingungen ergeben und bei dem auch nur Druckspitzen auftreten, die geringfügig über dem Systemdruck liegen, wobei zudem geringe Druckschwingungweiten erreicht werden. Dies ermöglicht hohe Systemdrücke.

Zweckmäßige Winkelgrößen im Sinne der erfindungsgemäßen Beeinflussung der Stellbewegungen des Steuerkolbens 17 sind für den Konuswinkel 52 des Aufnahmekonus 43 beispielsweise 90°, beim einem Kegelwinkel 53 der im Zulauf auf den unteren, dichtenden Durchmesser 45 liegenden Flanke 48 von etwa 120° und einem Kegelwinkel 54 der im Ablauf von dem unteren dichtenden Durchmesser 55 liegenden Flanke 49 von etwa 80°, wobei andere Winkelgrößen bei vergleichbarem Verhältnis der Winkel zueinander durchaus im Rahmen der Erfindung liegen.

Fig. 5 zeigt eine Gesamtdarstellung eines Einspritzinjektors 60, der in seinem Gesamtaufbau weitgehend dem Einspritzinjektor 1 gemäß Fig. 1 und 2 entspricht, weshalb auch die diesbezüglichen Bezugszeichen übernommen wurden und auf die Beschreibung zu Fig. 1 und 2 verwiesen wird. Abweichen von Fig. 1 und 2 ist der Einspritzinjektor 60 mit einem als Magnetsteller ausgebildeten Aktuator 10 versehen. Ferner liegt der Druckspeicherteil 26, der gegen den Druckspeicherteil 25 über das mengenbegrenzungsventil 28 abgegrenzt ist, weitgehend innerhalb eines an die Zwischenplatte 5 anschließenden, im Übergang zum Gehäuse 6 liegenden Einsatzstückes 61, das hülsenförmig ausgebildet ist und das über die Spannmutter 3 zusammen mit dem Düsenkörper 2, dem Übergangsteil 4 und der Zwischenplatte 5 verspannt ist. Die den Stellkolben 29 des Mengenbegrenzungsventils 28 abstützende Stützfeder 30 ist vom hülsenförmigen Einsatzstück 61 umschlossen und stützt sich gegen die Zwischenplatte 5 über einen hülsenförmigen Stücksockel ab, der mit 62 bezeichnet ist und der, ebenso wie die Stützfeder 30, die Steuerstange 11 umschließt. Die Anschlagbegrenzung für den Sperrkolben 29 erfolgt über das Einsatzstück 61, das einen in den Verschiebeweg des Sperrkolbens 29 eingreifenden Ringbund 63 aufweist. Der Ringbund 63 liegt an dem Gehäuse 6 zugewandten Ende des Einsatzstückes 61, und das Mengenbegrenzungsventil 28 liegt mit seinem Sperrkolben 29 nahe dem zum Einsatzstück 61 zugewandten Ende des Gehäuses 6. In den Funktionalitäten entsprechen sich die beiden Ausgestaltungen des Einspritzinjektors 1 oder 60 weitgehendst, so dass auf die bisherigen Ausführungen verwiesen werden kann.

## Patentansprüche

1. Einspritzinjektor
o mit einem Aktuator (10),
o mit über ein vom Aktuator (10) betätigtes Steuerventil (9) versorgtem Steuerraum (12),
o mit einem Düsenkörper (2) mit mindestens einer Einspritzöffnung (36),
o mit im Düsenkörper (2) geführter, auf ihre Schließlage zur Einspritzöffnung (36) federbelasteter und auf ihre Öffnungslage zu der Einspritzöffnung druckbeaufschlagt verstellbarer Düsennadel (34),
o mit zwischen dem Steuerventil (9) und dem Düsenkörper (2) liegendem Druckspeicher (7),
o mit zwischen dem Steuerraum (12) und der Düsennadel (34) sich erstreckender, den Druckspeicher (7) durchsetzender, bei Druckbeaufschlagung des Steuerraumes (12) die Düsennadel (34) auf ihre Schließlage beaufschlagender Steuerstange (11) und
o mit einem Mengenbegrenzungsventil (28), das den Druckspeicher (7) in einen dem Steuerventil (9) benachbarten, mit einer Hochdruckquelle verbundenen steuerraumseitigen Druckspeicherteil (25) und einen zum Düsenkörper (2) offenen, düsenseitigen Druckspeicherteil (26) unterteilt.

2. Einspritzinjektor nach Anspruch 1,
**dadurch gekennzeichnet,**
**dass** das Mengenbegrenzungsventil (28) einen im Druckspeicher (7) und zur Steuerstange (11) längsverschieblichen Sperrkolben (29) aufweist, der in Richtung auf den steuerraumseitigen Druckspeicherteil (25) federbelastet ist.

3. Einspritzinjektor nach Anspruch 1 oder 2,
**dadurch gekennzeichnet,**
**dass** der Sperrkolben (29) des Mengenbegrenzungsventiles (28) eine in Richtung auf den steuerraumseitigen Druckspeicherteil (25) federbelastete Ausgangslage aufweist, in der - als Sperrlage - der Übertrittsquerschnitt zwischen den Druckspeicherteilen dichtend abgesperrt ist.

4. Einspritzinjektor nach einem der Ansprüche 1 bis 3,
**dadurch gekennzeichnet,**
**dass** der Sperrkolben (29) eine Führung für die Steuerstange (11) bildet.

5. Einspritzinjektor nach einem der Ansprüche 1 bis 4,
**dadurch gekennzeichnet,**
**dass** der Sperrkolben (29) gegen seine Belastung über eine Stützfeder (30) in eine Sperrlage verschiebbar ist.

6. Einspritzinjektor nach einem der Ansprüche 1 bis 5,
**dadurch gekennzeichnet,**
**dass** der Durchmesser des Sperrkolbens (29) größer ist als der Durchmesser eines stirnseitigen Kolbenansatzes (38), der insbesondere passend in einen Abschnitt des steuerraumseitigen Druckspeicherteiles eingreift.

7. Einspritzinjektor nach einem der vorhergehenden Ansprüche,
**dadurch gekennzeichnet,**
**dass** die die Düsennadel (34) in Richtung auf ihre Schließlage belastende Feder (32) und die den Sperrkolben (29) des Mengenbegrenzungsventils (28) in Gegenrichtung abstützende Stützfeder (30) gegen eine gehäusefeste Zwischenplatte (5) abgestützt sind.

8. Einspritzinjektor nach einem der vorhergehenden Ansprüche,
**dadurch gekennzeichnet,**
**dass** die Steuerstange (11) mit der Düsennadel (34) lagefest verbunden ist.

9. Einspritzinjektor nach einem der Ansprüche 1 bis 7,
**dadurch gekennzeichnet,**
**dass** die Steuerstange (11) hohl ausgebildet und querbeweglich auf den Schaft (33) der Düsennadel (34) lose abgestützt ist.

10. Einspritzinjektor nach Anspruch 8,
**dadurch gekennzeichnet,**
**dass** die Steuerstange (11) zu einem Schaft (33) der Düsennadel (34) über eine den Öffnungsweg der Düsennadel (34) begrenzende Anschlaghülse (37) festgelegt ist.

11. Einspritzinjektor nach Anspruch 8 oder 10,
**dadurch gekennzeichnet,**
**dass** die Steuerstange (11) in der Anschlaghülse (37) bei enger Passung lösbar festgelegt ist.

12. Einspritzinjektor nach einem der vorhergehenden Ansprüche,
**dadurch gekennzeichnet,**
**dass** das Steuerventil (9) als 3/2-Wegeventil ausgebildet ist, dessen Steuerkolben (17) auf seine die Verbindung vom Druckspeicher (7) zum Steuerraum (12) freigebende Stelllage federbelastet ist.

13. Einspritzinjektor nach Anspruch 12,
**dadurch gekennzeichnet,**
**dass** der Steuerkolben (14) des Steuerventiles (9) über den Aktuator (10) in Richtung auf seine gegen den Druckspeicher sperrende Lage beaufschlagbar ist.

14. Einspritzinjektor nach Anspruch 12 oder 13,
**dadurch gekennzeichnet,**
**dass** der Steuerkolben (14) des Steuerventiles (9) als Pilzkolben ausgebildet ist, der in seiner Sperrlage zum Durchmesser (45) der aufnehmenden Führungsbohrung abweichende dichtende Durchmesser (44, 45) aufweist.

15. Einspritzinjektor nach Anspruch.14,
**dadurch gekennzeichnet,**
**dass** die dichtenden Durchmesser (44, 45) des Steuerkolbens (17) größer sind als der Durchmesser (41) der den Steuerkolben (17) aufnehmenden Führungsbohrung.

16. Einspritzinjektor nach einem der Ansprüche 12 bis 15,
**dadurch gekennzeichnet,**
**dass** der Steuerkolben (17) als Pilzkolben ausgebildet ist, der gegen den Rand auslaufend eine Flanke (46) eines in Überströmrichtung auf den jeweiligen dichtenden Durchmesser (44) sich keilförmig verjüngenden Dichtspaltes bildet.

17. Einspritzinjektor nach einem der vorhergehenden Ansprüche,
**dadurch gekennzeichnet,**
**dass** der Sperrkolben (29) zur Steuerstange (11) über einen flexiblen, druckabhängig einschnürbären Kragen (64) abdichtend verbunden ist.

## Claims

1. Injector
○ having an actuator (10),
○ having a control chamber (12) which is supplied via a control valve (9) which is actuated by the actuator (10),
○ having a nozzle body (2) with at least one injection opening (36),
○ having a nozzle needle (34) which is guided in the nozzle body (2) and which is spring-loaded in the direction of its closed position with respect to the injection opening (36) and which can be adjusted, under the action of pressure, in the direction of its open position with respect to the injection opening,
○ having a pressure accumulator (7) which is situated between the control valve (9) and the nozzle body (2),
○ having a control rod (11) which extends between the control chamber (12) and the nozzle needle (34) and which extends through the pressure accumulator (7) and which, upon pressurization of the control chamber (12), acts on the nozzle needle (34) in the direction of its closed position, and
○ having a flow-limiting valve (28) which divides the pressure accumulator (7) into a control-chamber-side pressure accumulator part (25), which is adjacent to the control valve (9) and which is connected to a highpressure source, and a nozzle-side pressure accumulator part (26) which is open towards the nozzle body (2).

2. Injector according to Claim 1,
**characterized**
**in that** the flow-limiting valve (28) has a blocking piston (29) which is longitudinally movable in the pressure accumulator (7) and relative to the control rod (11) and which is spring-loaded in the direction of the control-chamber-side pressure accumulator part (25).

3. Injector according to Claim 1 or 2,
**characterized**
**in that** the blocking piston (29) of the flow-limiting valve (28) has an initial position which is spring-loaded in the direction of the control-chamber-side pressure accumulator part (25) and in which - as a blocking position - the passage cross section between the pressure accumulator parts is blocked in a sealing fashion.

4. Injector according to one of Claims 1 to 3,
**characterized**
**in that** the blocking piston (29) forms a guide for the control rod (11).

5. Injector according to one of Claims 1 to 4,
**characterized**
**in that** the blocking piston (29) can be moved, counter to its loading by means of a support spring (30), into a blocking position.

6. Injector according to one of Claims 1 to 5,
**characterized**
**in that** the diameter of the blocking piston (29) is greater than the diameter of an end-side piston extension (38) which engages, in particular with a fit, into a section of the control-chamber-side pressure accumulator part.

7. Injector according to one of the preceding claims,
**characterized**
**in that** the spring (32) which loads the nozzle needle (34) in the direction of its closed position and the support spring (30) which supports the blocking piston (29) of the flow-limiting valve (28) in the opposite direction are supported against an intermediate plate (5) which is fixed with respect to the housing.

8. Injector according to one of the preceding claims,
**characterized**
**in that** the control rod (11) is connected to the nozzle needle (34) in a positionally fixed manner.

9. Injector according to one of Claims 1 to 7,
**characterized**
**in that** the control rod (11) is of hollow design and is supported loosely, so as to be laterally movable, on the shank (33) of the nozzle needle (34).

10. Injector according to Claim 8,
**characterized**
**in that** the control rod (11) is fixed to a shank (33) of the nozzle needle (34) by means of a stop sleeve (37) which limits the opening travel of the nozzle needle (34).

11. Injector according to Claim 8 or 10,
**characterized**
**in that** the control rod (11) is detachably fixed in the stop sleeve (37) with a tight fit.

12. Injector according to one of the preceding claims,
**characterized**
**in that** the control valve (9) is embodied as a 3/2 directional control valve whose control piston (17) is spring loaded in the direction of its actuating position which opens up the connection from the pressure accumulator (7) to the control chamber (12).

13. Injector according to Claim 12,
**characterized**
**in that** the control piston (14) of the control valve (9) can be acted on, by means of the actuator (10), in the direction of its position in which it blocks against the pressure accumulator.

14. Injector according to Claim 12 or 13,
**characterized**
**in that** the control piston (14) of the control valve (9) is embodied as a mushroom-shaped piston which, in its blocking position, has a sealing diameter (44, 45) which differs from the diameter (45) of the holding guide bore.

15. Injector according to Claim 14,
**characterized**
**in that** the sealing diameters (44, 45) of the control piston (17) are greater than the diameter (41) of the guide bore which holds the control piston (17).

16. Injector according to one of Claims 12 to 15,
**characterized**
**in that** the control piston (17) is embodied as a mushroom-shaped piston which forms, tapering towards the edge, a flank (46) of a sealing gap which tapers in a wedge-shaped fashion in the overflow direction towards the respective sealing diameter (44).

17. Injector according to one of the preceding claims,
**characterized**
**in that** the blocking piston (29) is sealingly connected to the control rod (11) by means of a flexible collar (64) which can be constricted in a pressure-dependent fashion.

## Revendications

1. Injecteur comprenant :
- un actionneur (10),
- un espace de commande (12) alimenté par le biais d'une soupape de commande (9) actionnée par un actionneur (10),
- un corps de buse (2) ayant au moins une ouverture d'injection (36),
- une aiguille de buse (34) guidée dans le corps de buse (2), sollicitée par ressort dans sa position de fermeture vers l'ouverture d'injection (36) et pouvant être réglée par sollicitation en pression dans sa position d'ouverture vers l'ouverture d'injection,
- un accumulateur de pression (7) situé entre la soupape de commande (9) et le corps de buse (2),
- une barre de commande (11) s'étendant entre l'espace de commande (12) et l'aiguille de buse (34), traversant l'accumulateur de pression (7), sollicitant l'aiguille de buse (34) dans sa position de fermeture lors de la sollicitation en pression de l'espace de commande (12), et
- une soupape de limitation de quantité (28), qui divise l'accumulateur de pression (7) en une partie d'accumulateur de pression (25) du côté de l'espace de commande, adjacente à la soupape de commande (9), connectée à une source de haute pression, et une partie d'accumulateur de pression (26) du côté de la buse, ouverte vers le corps de buse (2).

2. Injecteur selon la revendication 1,
**caractérisé en ce que**
la soupape de limitation de quantité (28) présente un piston de verrouillage (29) déplaçable longitudinalement dans l'accumulateur de pression (7) et vers la barre de commande (11), qui est sollicité par ressort dans la direction de la partie d'accumulateur de pression (25) du côté de l'espace de commande.

3. Injecteur selon la revendication 1 ou 2,
**caractérisé en ce que**
le piston de verrouillage (29) de la soupape de limitation de quantité (28) présente une position de sortie sollicitée par ressort dans la direction de la partie d'accumulateur de pression (25) du côté de l'espace de commande, dans laquelle - en tant que position de verrouillage - la section transversale de débordement est bloquée de manière hermétique entre les parties d'accumulateur de pression.

4. Injecteur selon l'une quelconque des revendications 1 à 3,
**caractérisé en ce que**
le piston de verrouillage (29) forme un guide pour la barre de commande (11).

5. Injecteur selon l'une quelconque des revendications 1 à 4,
**caractérisé en ce que**
le piston de verrouillage (29) peut être déplacé dans une positon de verrouillage à l'encontre de sa sollicitation par le biais d'un ressort de support (30).

6. Injecteur selon l'une quelconque des revendications 1 à 5,
**caractérisé en ce que** le diamètre du piston de verrouillage (29) est supérieur au diamètre d'une pièce de piston (38) du côté frontal, qui vient en prise notamment par ajustement dans une portion de la partie d'accumulateur de pression du côté de l'espace de commande.

7. Injecteur selon l'une quelconque des revendications précédentes, **caractérisé en ce que**
le ressort (32) sollicitant l'aiguille de buse (34) dans la direction de sa position de fermeture et le ressort de support (30) supportant le piston de verrouillage (29) de la soupape de limitation de quantité (28) dans la direction opposée sont supportés contre une plaque intermédiaire (5) fixée au boîtier.

8. Injecteur selon l'une quelconque des revendications précédentes,
**caractérisé en ce que**
la barre de commande (11) est connectée de manière fixée en position à l'aiguille de buse (34).

9. Injecteur selon l'une quelconque des revendications 1 à 7,
**caractérisé en ce que**
la barre de commande (11) est creuse et est supportée de manière déplaçable transversalement et lâchement sur la tige (33) de l'aiguille de buse (34).

10. Injecteur selon la revendication 8,
**caractérisé en ce que**
la barre de commande (11) est fixée à une tige (33) de l'aiguille de buse (34) par le biais d'une douille de butée (37) limitant la course d'ouverture de l'aiguille de buse (34).

11. Injecteur selon la revendication 8 ou 10,
**caractérisé en ce que**
la tige de commande (11) est fixée de manière détachable dans la douille de butée (37) avec un ajustement étroit.

12. Injecteur selon l'une quelconque des revendications précédentes,
**caractérisé en ce que**
la soupape de commande (9) est réalisée sous forme de soupape à 3/2 voies, dont le piston de commande (17) est sollicité par ressort dans sa position de commande libérant la connexion de l'accumulateur de pression (7) à l'espace de commande (12).

13. Injecteur selon la revendication 12,
**caractérisé en ce que**
le piston de commande (14) de la soupape de commande (9) peut être sollicité par le biais de l'actionneur (10) dans la direction de sa position de verrouillage contre l'accumulateur de pression.

14. Injecteur selon la revendication 12 ou 13,
**caractérisé en ce que**
le piston de commande (14) de la soupape de commande (9) est réalisé sous forme de piston en champignon, qui dans sa position de verrouillage présente des diamètres (44, 45) d'étanchéité s'écartant par rapport au diamètre (41) de l'alésage de guidage recevant le piston de commande (17).

15. Injecteur selon la revendication 14,
**caractérisé en ce que**
les diamètres d'étanchéité (44, 45) du piston de commande (17) sont supérieurs au diamètre (41) de l'alésage de guidage recevant le piston de commande (17).

16. Injecteur selon l'une quelconque des revendications 12 à 15,
**caractérisé en ce que**
le piston de commande (17) est réalisé sous forme de piston à champignon, qui forme un flanc (46) se terminant vers le bord d'une fente d'étanchéité se rétrécissant en forme de cale dans la direction de débordement vers le diamètre d'étanchéité respectif (44).

17. Injecteur selon l'une quelconque des revendications précédentes,
**caractérisé en ce que**
le piston de verrouillage (29) est connecté de manière hermétique par rapport à la barre de commande (11) par le biais d'un collet (64) flexible pouvant être enfilé en fonction de la pression.
